# EUROPÄISCHE PATENTSCHRIFT

(11) **EP 2 655 078 B1**
(45) Veröffentlichungstag und Bekanntmachung des Hinweises auf die Patenterteilung: **23.11.2016**
(21) Anmeldenummer: 11794090.8
(22) Anmeldetag: 02.12.2011
(51) Int. Cl.: B42C 9/00, B65C 1/04, B65H 39/055

(54) **VERFAHREN ZUM ANBRINGEN WENIGSTENS EINES UMFASSUNGSELEMENTS AN EINER FLÄCHIGEN PRODUKTZUSAMMENSTELLUNG SOWIE UMFASSUNGSELEMENT-APPLIKATIONSVORRICHTUNG ZUR DURCHFÜHRUNG DES VERFAHRENS**
METHOD FOR APPLYING AT LEAST ONE EMBRACING ELEMENT TO A FLAT PRODUCT COMPOSITION, AND EMBRACING ELEMENT APPLYING DEVICE FOR CARRYING OUT THE METHOD
PROCÉDÉ POUR APPLIQUER AU MOINS UN ÉLÉMENT POUR REUNIR UN ASSEMBLAGE PLAT DE PRODUITS, ET DISPOSITIF D'APPLICATION D'UN TEL ÉLÉMENT POUR LA MISE EN OEUVRE DUDIT PROCÉDÉ

(30) Priorität: 20.12.2010 CH 21212010; 16.05.2011 CH 8272011
(43) Veröffentlichungstag der Anmeldung: 30.10.2013
(73) Patentinhaber: Ferag AG, 8340 Hinwil (CH)
(72) Erfinder: HONEGGER, Werner, CH-8806 Bäch (CH)
(74) Vertreter: Rentsch Partner AG
(86) Internationale Anmeldenummer: PCT/EP2011/071665
(87) Internationale Veröffentlichungsnummer: WO 2012/084464

(56) Entgegenhaltungen:
- EP-A1- 1 516 839
- EP-A1- 1 557 388
- EP-B1- 1 409 347
- DE-T2- 69 214 614
- US-A- 3 996 728
- US-A- 4 596 620
- US-A- 5 096 176
- US-B1- 6 464 819

## Beschreibung

### TECHNISCHES GEBIET

Die vorliegende Erfindung bezieht sich auf das Gebiet der Bearbeitung von flächigen Produktzusammenstellungen, wie sie beispielsweise bei der Druckweiterverarbeitung durchgeführt wird. Sie betrifft ein Verfahren zum Anbringen wenigstens eines Umfassungselements an einer flächigen Produktzusammenstellung gemäss dem Oberbegriff des Anspruchs 1. Sie betrifft weiterhin eine Umfassungselement-Applikationsvorrichtung zur Durchführung des Verfahrens.

### STAND DER TECHNIK

In der heutigen Zeit werden zunehmend als flächige Vorprodukte vorliegende Werbemittel wie Prospekte, Flyer, Kataloge, Handzettel, Postwurfsendungen, aber auch Warenproben, CDs etc. von speziellen Dienstleistern direkt verteilt. Dabei werden häufig Werbemittel unterschiedlicher Anbieter zusammengefasst und gemeinsam verteilt, um die Verteilungskosten niedrig zu halten. Die zusammen verteilten Werbemittel beziehungsweise Vorprodukte bilden dann einen Stapel von lose aufeinanderliegenden (individuellen) Einzelexemplaren, die beispielsweise vom Verteiler jeweils am Ort der Abgabe von Hand zusammengestellt werden muss. Diese Art der Zusammenstellung ist jedoch zeitaufwändig und fehlerbehaftet, so dass in den gebildeten Stapeln entweder bestimmte Werbemittel mehrfach enthalten sind oder ganz fehlen.

Unter Stapeln werden hier grundsätzlich Zusammenstellungen von flächigen Vorprodukten verstanden, die übereinander liegen und von der Schwerkraft zusammengehalten werden. Sind die Vorprodukte in anderer räumlicher Orientierung, z.B. vertikal aneinander liegend ausgerichtet, werden sie hier auch als Kollektion bezeichnet. Die Erfindung bezieht sich im Wesentlichen auf solche verschiedenen Arten der Zusammenstellungen der Vorprodukte, die nachfolgend als Produktzusammenstellungen bezeichnet werden.

Bei der Verarbeitung von stapelartigen Produktzusammenstellungen von flächigen Produkten, wie sie beispielsweise beim Zeitungsdruck auftreten, besteht häufig der Wunsch, derartige Produktzusammenstellungen durch Anbringen von Streifen zusammen zu halten oder gegenüber anderen Produktzusammenstellungen abzugrenzen.

Muss auf diese Weise pro Zeiteinheit eine grosse Anzahl von Produktzusammenstellungen verarbeitet, das heisst mit derartigen Streifen ausgestattet werden, soll das entsprechende Verfahren einfach durchführbar sein, eine hohe Verarbeitungsgeschwindigkeit ermöglichen und darüber hinaus funktionssicher betrieben werden können.

Aus der Druckschrift EP 0 666 186 A1 sind ein Verfahren und eine Vorrichtung zum herstellen von mehrteiligen Druckereiprodukteeinheiten bekannt, bei dem in einer als Aussenteil der Produkteeinheit dienenden gefalteten Zeitung Beilagen angeordnet sind. Ein Klebebandabschnitt verbindet die beiden Schenkel der Zeitung miteinander, um die Beilagen am Gleiten zu hemmen und am Herausfallen aus der Zeitung zu hindern. Die Klebebandabschnitte werden dabei vor dem Anbringen von einem Klebeband abgeschnitten und dann die einzelnen Abschnitte mittels einer separaten Transporteinrichtung zu den Zeitungen transportiert und aufgesetzt, die in einer Trommel mit taschenartigen Aufnahmeteilen sitzen und auf einer Kreisbahn bewegt werden. Diese Art der Applikation erfordert einen hohen apparativen Aufwand.

Die Druckschrift US 5,096,176 bzw. EP 0 493 109 A1 beschreibt eine Vorrichtung und ein Verfahren, mit denen ein Stapel von Papierbögen an einer Kante so mit einem nicht klebenden Papierstreifen versehen wird, dass mehrere Stapel voneinander sicher getrennt werden. Dazu wird von einer Rolle ein Papierstreifen in die Transportbahn der Stapel querend vorgeschoben, so dass der transportierte Stapel den Papierstreifen mitnimmt und gleichzeitig an einem nachfolgenden Messer vorbeiführt derart, dass von dem Papierstreifen ein Streifenabschnitt abgeschnitten wird. Der Stapel mit dem abgeschnittenen Streifenabschnitt wird anschliessend zwischen zwei parallel umlaufenden Bändern durchgeführt, wobei der Streifenabschnitt um die vordere Kante des Stapels herum gefaltet wird. Durch den Abstand zwischen der Position des querenden Streifens und den nachfolgenden Bändern ist eine Applikation von klebenden Bandabschnitten nicht möglich und soll auch ausdrücklich vermieden werden.

Die Druckschrift DE 69214614 T2 offenbart ein Verfahren und eine Vorrichtung, um eine Vielzahl von Bögen eines Informations-Aufnahmemediums zeitweilig miteinander zu verbinden. Hierzu werden an gegenüberliegenden Seiten Klebeverbindungsbandsegmente bereitgestellt und mittels verfahrbarer Einschlagmittel um eine Kante eines zusammengestellten Satzstapels eingeschlagen. Zum Zuschneiden und Einschlagen der Segmente werden komplizierte, mechanisch bewegliche Apparaturen eingesetzt, die aufwändig im Aufbau und langsam in der Anwendung sind und durch die Komplexität zu Fehlfunktionen neigen.

Aus der Druckschrift WO 2008/074325 A1 ist ein Verfahren zum Einwickeln eines Stapels aus Blättern, Broschüren oder dergleichen bekannt, bei dem die Stapel mit Abstand hintereinander auf einem Transportweg transportiert werden. Mittels eines speziellen Schwenkrades wird von einem bereitgehaltenen Blattvorrat ein Einwickelblatt abgezogen, senkrecht in einer Lücke zwischen zwei aufeinanderfolgenden Stapeln positioniert und dann mittels des Schwenkrades um den vorbei bewegten Stapel gefaltet. Die komplizierte Bewegung des Schwenkrades verhindert eine hohe Verarbeitungsgeschwindigkeit der Stapel.

Die EP 1 409 347 B1 offenbart ein Verfahren zum Umhüllen von Drucksachen durch Anordnen einer Folie um die Drucksache. Dabei wird die Folie auf einer ersten Fördervorrichtung angeordnet. Die Drucksache wird dann zum Teil auf der Oberseite der Folie angeordnet, so dass ein in Förderrichtung vorderer Teil der Folie nicht durch die Drucksache bedeckt ist. Es wird dann ein nach oben gerichteter Luftstrom bereitgestellt, wodurch der vordere Teil der Folie nach oben in eine vertikale Position geblasen wird. Die Drucksache mit der Folie wird dann unter einem oberen Riemen weiter befördert, wodurch die Folie längs der Oberseite der Drucksache zurückgeklappt wird. Problematisch ist hierbei, dass die Folie zunächst auf den Transportmechanismus aufgelegt und dort positioniert werden muss, und dann die Drucksache entsprechend auf der Folie abgelegt und ebenfalls positioniert werden muss. Dies erfordert apparativen Aufwand und beschränkt die Geschwindigkeit der Verarbeitung.

Die Druckschrift US 6,464,819 beschreibt ein Verfahren und eine Vorrichtung zum Verschliessen von gefaltetem Material, das ein gefaltetes Ende und ein offenes Ende aufweist und für den Postversand am offenen Ende verschlossenen werden soll. Das Verfahren ähnelt damit dem verschliessen eines offenen Umschlags, der am gefalteten Ende bereits zusammenhängt. Produktzusammenstellungen im Sinne der vorliegenden Anmeldung, bei denen flächige Produkte lose aufeinander liegen, sind nicht Gegenstand dieser Druckschrift.

Die Druckschrift US 3,507,089 A betrifft eine Bündelvorrichtung, bei der in einem komplizierten Verfahren eine Mehrzahl von nebeneinander und übereinander angeordneten Zigarettenpackungen zu einer Stange zusammengefasst und vollständig mit einem Einwickelmaterial umschlossen und verpackt werden. Das Verpackungsmaterial wird dabei als breite Bahn senkrecht zum Transportweg der Stange zugeführt, durch ein rotierendes Messer ein Abschnitt abgeschnitten und der Abschnitt durch die Stange mitgenommen.

Eine vergleichbare Vorrichtung zum vollständigen Einwickeln von Papierblatt-Stapeln ist aus der US 3.996,728 bekannt. In US 3,996,728 wird das Umfassungselement 42 nicht von der Produktezusammenstellung gegen das Messer 44 gedrückt. US 3,996,728 offenbart den Oberbegriff des Anspruchs 1.

### DARSTELLUNG DER ERFINDUNG

Es ist daher eine Aufgabe der Erfindung, ein Verfahren und eine Vorrichtung zum Applizieren von Umfassungselementen an Produktzusammenstellungen zu schaffen, welche die Nachteile bekannter Lösungen vermeiden, schnell und sicher arbeiten und sich gleichermassen für die Applikation von klebenden und nicht klebenden Umfassungselementen eignen.

Diese und andere Aufgaben werden durch die Merkmale der Ansprüche 1 und 10 gelöst.

Das erfindungsgemässe Verfahren zum Anbringen wenigstens eines klebenden oder nicht klebenden Umfassungselements an einer flächigen, mehrere Produkte, insbesondere Druckprodukte, umfassenden, Produktzusammenstellung, geht aus von einem Verfahren, bei welchem ein Umfassungselement vorbestimmter Länge bereitgestellt und anschliessend senkrecht zu einer ausgewählten Kante der Produktzusammenstellung um die Kante herum an der Produktzusammenstellung anliegend appliziert wird. Es zeichnet sich dadurch aus, dass die Produktzusammenstellung mit der ausgewählten Kante voran entlang einer Transportbahn, insbesondere mit der Fläche im Wesentlichen parallel zur Transportbahn, bewegt wird, dass das Umfassungselement an einer vorgegebenen Stelle der Transportbahn die Transportbahn kreuzend und beidseitig der Transportbahn an zueinander beabstandeten Anschlagsmittel an der vorgesehenen Stelle der Transportbahn in Transportrichtung abgestützt bereitgehalten wird, und dass die Produktzusammenstellung mit der ausgewählten Kante an der vorgegebenen Stelle zwischen den Anschlagsmitteln vorbei bewegt wird und dabei mit der ausgewählten Kante das bereit gehaltene Umfassungselement mitnimmt.

Eine Ausgestaltung des erfindungsgemässen Verfahrens ist dadurch gekennzeichnet, dass das Umfassungselement als Streifenabschnitt ausgebildet ist, und dass der Streifenabschnitt beim Mitnehmen durch die Produktzusammenstellung von einem bereitgestellten Streifen abgetrennt, insbesondere abgeschnitten, wird.

Eine andere Ausgestaltung des Verfahrens zeichnet sich dadurch aus, dass zum Abschneiden des Streifenabschnitts der bereitgestellte Streifen von der an der vorgegebenen Stelle vorbeibewegten Produktzusammenstellung gegen ein Messer gedrückt wird.

Eine andere Ausgestaltung des Verfahrens nach der Erfindung ist dadurch gekennzeichnet, dass der Streifen von oben oder unten entgegen der Transportrichtung an die Transportbahn herangeführt wird, und dass das Messer in einem Abstand oberhalb bzw. unterhalb der Transportbahn angeordnet ist. Selbstverständlich ist im Rahmen der Erfindung aber auch eine andere, insbesondere eine entgegengesetzte, Förderrichtung des Streifens möglich.

Vorzugsweise wird dabei der Streifen kontinuierlich, insbesondere mit konstanter Geschwindigkeit, herangeführt.

Eine andere Ausgestaltung des erfindungsgemässen Verfahrens zeichnet sich dadurch aus, dass zum Abtrennen bzw. Abschneiden des Streifenabschnitts der bereitgestellte Streifen durch ein Handhabungsmittel in eine die Transportbahn kreuzenden Stellung gebracht wird.

Insbesondere wird als Handhabungsmittel ein entsprechend gerichteter Luftstrahl aus einer Luftdüse verwendet. Selbstverständlich kann anstelle von Luft auch ein anderes Gas aus der Düse auf den Streifenabschnitt gerichtet werden.

Eine weitere Ausgestaltung des Verfahrens nach der Erfindung ist dadurch gekennzeichnet, dass das Umfassungselement als Einzelelement, insbesondere selbstklebendes Etikett, ausgebildet ist, und dass das Einzelelement bzw. Etikett zum Mitnehmen durch die Produktzusammenstellung von einem Trägerband abgelöst bzw. abgeschält wird. Auch hier kann als Handhabungsmittel ein entsprechend gerichteter Luftstrahl aus einer Luftdüse verwendet werden.

Eine andere Ausgestaltung des Verfahrens nach der Erfindung ist dadurch gekennzeichnet, dass die Produktzusammenstellung mit dem mitgenommenen Umfassungselement bzw. Streifenabschnitt bzw. Einzelelement durch ein Andruckmittel hindurch bewegt wird, welches die ausserhalb der Kante liegenden Bereiche des Umfassungselements bzw. Streifenabschnitts an die parallel zur Transportbahn liegenden Seitenflächen der Produktzusammenstellung andrückt.

Eine weitere Ausgestaltung des Verfahrens zeichnet sich dadurch aus, dass das Andruckmittel das Umfassungselement bzw. den Streifenabschnitt bzw. das Einzelelement mit dem Andrücken gleichzeitig entgegen der Bewegungsrichtung der Produktzusammenstellung nach hinten an die Produktzusammenstellung anstreicht.

Insbesondere werden als Andruckmittel eine sich parallel zur Transportbahn erstreckende obere Andruckbürste und eine sich parallel zur Transportbahn erstreckende untere Andruckbürste verwendet. Insbesondere sind die Andruckbürsten ortsfest.

Vorzugsweise ist das Umfassungselement bzw. der Streifen bzw. Streifenabschnitt bzw. das Einzelelement auf wenigstens einer Seite mit Haftmitteln, insbesondere einer Haftschicht, versehen und wird das Umfassungselement bzw. der Streifenabschnitt mit der mit den Haftmitteln bzw. der Haftschicht versehenen Seite der ankommenden Produktzusammenstellung zugewandt bereit gehalten.

Eine weitere Ausgestaltung des erfindungsgemässen Verfahrens ist dadurch gekennzeichnet, dass ein Umfassungselement bzw. Streifen und Streifenabschnitt bzw. Einzelelement aus Papier oder einer Kunststofffolie oder einem Metall, insbesondere auch Einzelblätter aus Papier, verwendet wird (werden).

Insbesondere kann das Umfassungselement bzw. der Streifen bzw. Streifenabschnitt bzw. das Einzelelement an den Längsseiten mit das Zerteilen bzw. Zerreissen erleichternden Schwächungsmitteln versehen sein.

Die erfindungsgemässe Umfassungselement-Applikationsvorrichtung umfasst eine Transportvorrichtung zum Transport der flächigen Produktzusammenstellungen, welche eine durch eine Applikationseinheit verlaufende Transportbahn definiert, wobei die Applikationseinheit mit Mitteln zum Bereithalten eines zu applizierenden Umfassungselements an einer vorgegebenen Stelle der Transportbahn in einer die Transportbahn kreuzenden Position ausgestattet ist. Sie ist dadurch gekennzeichnet, dass beidseitig der Transportbahn mit Abstand zueinander Anschlagsmittel vorgesehen sind, an welchen das zu applizierende Umfassungselement die Transportbahn kreuzend anliegt und sich in Transportrichtung derart abstützt, dass die auf der Transportbahn transportierten Produktzusammenstellungen unter Mitnahme der Umfassungselemente zwischen den Anschlagsmitteln hindurch bewegbar sind.

Eine Ausgestaltung der Umfassungselement-Applikationsvorrichtung nach der Erfindung ist dadurch gekennzeichnet, dass die Umfassungselemente als Streifenabschnitte ausgebildet sind, und dass die Mittel zum Bereithalten eines zu applizierenden Streifenabschnitts erste Mittel zum Bereitstellen eines Streifens sowie zweite Mittel zum Abschneiden des zu applizierenden Streifenabschnitts von dem bereitgestellten Streifen umfasst.

Insbesondere umfassen die ersten Mittel eine Vorschubeinheit mit wenigstens einer angetriebenen Rolle, an welcher der Streifen anliegt.

Eine andere Ausgestaltung der Umfassungselement-Applikationsvorrichtung ist dadurch gekennzeichnet, dass die zweiten Mittel ein mit Abstand parallel zur Transportbahn liegendes, mit der Schneide gegen die Transportrichtung gerichtetes, Messer umfassen.

Eine weitere Ausgestaltung der Umfassungselement-Applikationsvorrichtung ist dadurch gekennzeichnet, dass die Umfassungselemente als Einzelelemente, insbesondere selbstklebende Etiketten, ausgebildet sind, und dass die Mittel zum Bereithalten eines zu applizierenden Einzelelements erste Mittel zum Heranführen eines mit Einzelelementen versehenen Trägerbandes sowie zweite Mittel zum Ablösen bzw. Abschälen des zu applizierenden Einzellelements von dem Trägerband umfassen.

Eine andere Ausgestaltung der Umfassungselement-Applikationsvorrichtung ist dadurch gekennzeichnet, dass zum Aufrichten und Anlegen des Streifenabschnitts bzw. Einzelelements an die Anschlagsmittel eine Luftdüse vorgesehen ist. Anstelle der Luftdüse kann aber auch generell eine Gasdüse vorgesehen werden.

Eine weitere Ausgestaltung der Umfassungselement-Applikationsvorrichtung ist dadurch gekennzeichnet, dass in Transportrichtung hinter den Anschlagsmitteln Andruckmittel angeordnet sind, welche den mitgenommenen Streifenabschnitt bzw. das mitgenommene Einzelelement an die parallel zur Transportbahn liegenden Seitenflächen der Produktzusammenstellung andrücken.

Insbesondere umfassen die Andruckmittel eine sich parallel zur Transportbahn erstreckende obere Andruckbürste und eine sich parallel zur Transportbahn erstreckende untere Andruckbürste.

Eine weitere Ausgestaltung ist dadurch gekennzeichnet, dass die obere Andruckbürste lange, weiche Borsten aufweist, die beim Durchlaufen einer Produktzusammenstellung in Bewegungsrichtung umgebogen werden und sich an die durchlaufende Produktzusammenstellung anschmiegen, und dass die untere Andruckbürste kurze, harte Borsten aufweist, deren Enden einen (ortsfesten) Abschnitt der durchgehenden Transportbahn bilden.

Ein Verfahren zum Konfektionieren eines Stapels aus lose aufeinanderliegenden bzw. einer Kollektion von lose aneinanderliegenden ein- oder mehrlagigen Vorprodukten, insbesondere Druckprodukten, gleicher oder unterschiedlicher Grösse mit zwei aussen liegende Vorprodukten, bei welchem Verfahren dem Stapel bzw. der Kollektion ein die spätere Handhabung erleichternder Zusammenhalt gegeben wird, ist bereits in der am 20. Dezember 2011 in der Schweiz eingereichten Erstanmeldung CH 02121 / 10 beschrieben worden, deren Priorität für die vorliegende Anmeldung in Anspruch genommen wird und deren Offenbarungsgehalt ausdrücklich Teil der Offenbarung der vorliegenden Anmeldung sein soll.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: in mehreren schematischen Teilfiguren (Fig. 1a-d) verschiedene Schritte bei einem Verfahren zum Anbringen eines Streifenabschnitts an einer flächigen Produktzusammenstellung gemäss einem Ausführungsbeispiel der Erfindung;
- Fig. 2: in einer perspektivischen Seitenansicht eine für das erfindungsgemässe Verfahren geeignete Applikationseinheit gemäss einem Ausführungsbeispiel der Erfindung;
- Fig. 3: die Applikationseinheit aus Fig. 2 von einer anderen Seite gesehen;
- Fig. 4: in einer zu Fig. 1 vergleichbaren Darstellung eine Applikationseinheit, bei welcher der Streifen zwischen zwei gegenläufig drehenden Rollen entgegen der Transportrichtung vorgeschoben wird;
- Fig. 5: in einer zu Fig. 4 vergleichbaren Darstellung eine Applikationseinheit gemäss einem Ausführungsbeispiel der Erfindung, bei welcher Einzelelemente, insbesondere Etiketten, von einem herangeführten Trägerband abgelöst und zur Mitnahme bereitgestellt werden; und
- Fig. 5a-b: in der Draufsicht von oben zwei Ausführungsbeispiele für ein Trägerband mit Etiketten.

### WEGE ZUR AUSFÜHRUNG DER ERFINDUNG

In Fig. 1 sind in mehreren schematischen Teilfiguren (Fig. 1a-d) verschiedene Schritte bei einem Verfahren zum Anbringen eines Umfassungselements in Form eines Streifenabschnitts an einer flächigen, mehrere Produkte umfassenden Produktzusammenstellung gemäss einem Ausführungsbeispiel der Erfindung dargestellt. Unter Umfassungselement wird dabei allgemein ein Element verstanden, welches die Produktzusammenstellung von einer Seite her umfassen kann.

Die Fig. 1 zeigt ein Ausführungsbeispiel einer Umfassungselement-Applikationsvorrichtung in Form einer Streifenapplikationsvorrichtung 10, die eine im Beispiel horizontal verlaufende Transportvorrichtung beziehungsweise Transportbahn 12 umfasst, auf der in zeitlicher Abfolge Produktzusammenstellungen 11 a, 11 b liegend durch eine gestrichelt umrahmte Applikationseinheit 30 transportiert werden. In der Applikationseinheit 30 werden die auf der Transportbahn 12 angelieferten Produktzusammenstellungen 11 a, 11 b an ihrer vorderen Kante 31 nacheinander mit einem Streifenabschnitt 14a versehen, der senkrecht zur Kante 31 um die Kante 31 herum gelegt wird und an der oberen und unteren Seitenfläche der Produktzusammenstellungen 11a, 11 b, insbesondere haftend oder klebend, anliegt (Fig. 1 d). Hierdurch haften auch im Inneren der Produktzusammenstellungen 11 a, 11 b liegende Produkte mit einer Kante an den Streifenabschnitten und werden so innerhalb der Produktzusammenstellung fixiert.

Die Applikationseinheit 30 enthält zwei Andruckbürsten 17a und 17b, die im Wesentlichen parallel zueinander und parallel zur Transportbahn 12 so mit Abstand übereinander angeordnet sind, dass ihre Borsten beispielsweise mit den Enden auf der Höhe der Transportbahn 12 aneinanderstossen, und dass eine auf der Transportbahn 12 durch die Applikationseinheit 30 transportierte Produktzusammenstellung 11a,b zwischen der oberen Andruckbürste 1 7a und der unteren Andruckbürste 17b hindurch bewegt werden kann.

Im Ausführungsbeispiel der Fig. 1 hat die obere Andruckbürste 17a lange, weiche Borsten, die im Ruhezustand senkrecht zur Transportrichtung ausgerichtet sind und sich beim Hindurchbewegen einer Produktzusammenstellung 11a,b in Transportrichtung verbiegen und an die Produktzusammenstellung 11a,b anlegen bzw. anschmiegen und dabei ohne weitere Einstellungen der Anlage unterschiedliche Dicken der Produktzusammenstellungen 11 a,b ausgleichen können. Die untere Andruckbürste 17b hat im Beispiel kurze, harte Borsten, die von vornherein in Transportrichtung leicht schräg gestellt sind und ohne nennenswerte Verformung die vorbeibewegte Produktzusammenstellung 11 a,b tragen und so einen niveaugleichen Abschnitt der Transportbahn 12 bilden.

Auf diese Weise sorgen die Andruckbürsten 17a,b dafür, dass sich der zu applizierende Streifenabschnitt 14a eng an die Produktzusammenstellung 11a,b anlegt und gleichzeitig nach hinten an die Produktzusammenstellung 11 a,b straffend angestrichen wird.

Die obere Andruckbürste 1 7a hat im Beispiel aber noch eine andere wichtige Funktion: Ihre in Transportrichtung hintere Kante dient zusammen mit einem darunter angeordneten Messer 15, dessen Schneidkante in senkrechter Richtung auf der gleichen Höhe liegt, als Anschlag für den zu applizierenden Streifenabschnitt 14a. Wie in Fig. 1b zu sehen ist, nimmt der Streifen 14, von dem der Streifenabschnitt 14a abgeschnitten wird, eine zur Transportbahn 12 senkrechte Position ein, indem er an der vorderen Kante der oberen Andruckbürste 17a und der Schneidkante des Messers 15 anliegt. Die untere Andruckbürste 17b ist demgegenüber in Transportrichtung etwas zurückversetzt und spielt als Anschlag keine Rolle.

Diese Doppelfunktion der oberen Andruckbürste 1 7a ist für die Funktionssicherheit der Vorrichtung von Vorteil. Sobald eine Produktzusammenstellung 11 a mit ihrer vorderen Kante 31 den an der oberen Andruckbürste 17a und dem Messer 15 anliegenden, die Transportbahn 12 kreuzenden Streifen 14 erreicht und mitnimmt, wird dieser auf der Oberseite an die Produktzusammenstellung 11a angedrückt und entgegen der Transportrichtung von vorne nach hinten straffend angestrichen (Fig. 1 c). Auf diese Weise wird einerseits eine sichere, faltenlose Anlage des Streifens 14 bzw. Streifenabschnitts 14a bei der Produktzusammenstellung 11 a erreicht. Dies ist insbesondere von Bedeutung, wenn ein mit einer Haftschicht versehener Streifen bzw. ein Klebeband appliziert wird. Andererseits wird eine Spannung im Streifen 14 erzeugt, die das Abschneiden des Streifenabschnitts 14a vom Streifen 14 am Messer 15 begünstigt.

Um den Streifen 14 heranzuführen und an der oberen Andruckbürste 17a und dem Messer 15 senkrecht zur Anlage zu bringen, ist eine Vorschubeinheit 1 3 vorgesehen, die in Fig. 1 vereinfacht durch einen Kreis symbolisiert wird. Die Vorschubeinheit 13 schiebt den Streifen 14, der beispielsweise von einer (nicht dargestellten) Vorratsrolle abgerollt wird, über zwei gleichsinnig drehende, angetriebene Rollen (26, 27 in Fig. 2) unterhalb des Messers 15 fortlaufend und mit konstanter Geschwindigkeit entgegen der Transportrichtung parallel zur Transportbahn 12 vor (Fig. 1a). Die Vorschubeinheit 13 ist dabei so ausgelegt, dass der vorgeschobene Streifen 14 in Querrichtung eine leichte Wölbung erfährt, die den (frei) geführt vorgeschobenen Streifen 14 in Vorschubrichtung stabilisiert. Die Vorschubgeschwindigkeit ist dabei mit der Transportgeschwindigkeit der Produktzusammenstellungen 11 a,b auf der Transportbahn 12 so abgestimmt, dass die den Streifen 14 mit einer Vorschubgeschwindigkeit vorschiebende Vorschubeinheit 13 in jede Lücke zwischen zwei aufeinanderfolgenden Produktzusammenstellungen 11 a,b immer gerade einen Streifenabschnitt 14a vorbestimmter Länge einbringen kann. Die Vorschubgeschwindigkeit ist dabei in der Regel kleiner als die Transportgeschwindigkeit. Insbesondere ist die Vorschubgeschwindigkeit kontinuierlich und vorzugsweise konstant.

Um den unten antiparallel zur Transportrichtung unterhalb des Messers 15 vorgeschobenen Streifen 14 zum Anliegen an der Messerkante und der oberen Andruckbürste 1 7a zu bringen, ist wenigstens eine Gas- oder Luftdüse 16b vorgesehen, die einen in Transportrichtung schräg nach oben gerichteten Luftstrahl erzeugt (Fig. 1 b), der den Streifen 14 um die Schneidkante des Messers 15 umbiegt und an Frontseite der oberen Andruckbürste 17a anlegt. Die durch den Luftstrahl bewirkte Richtungsänderung des Streifens 14 wird durch das Messer 15 beeinflusst, das - wie bereits weiter oben erwähnt - im Wesentlichen parallel zu den Andruckbürsten 1 7a,b unterhalb der unteren Andruckbürste 17b so angeordnet ist, dass beim Einziehen des Streifens 14 zwischen die Andruckbürsten 1 7a,b (Fig. 1b -> Fig. 1c) durch die Produktzusammenstellung 11a von dem Streifen 14 ein Streifenabschnitt 14a abgeschnitten wird. Während gemäss Fig. 1d die Produktzusammenstellung 11 a mit dem um die Vorderkante liegenden Streifenabschnitt 14a zwischen den Bürsten 1 7a,b hindurch transportiert wird, schiebt die Vorschubeinheit 13 den Streifen 14 kontinuierlich soweit entgegen der Transportrichtung vor, dass in der nächsten Lücke zwischen den Produktzusammenstellungen 11a und 11 b bereits wieder der nächste Streifenabschnitt zur Verfügung steht.

Zur Unterstützung des antiparallel zur Transportrichtung bewirkten Vorschubs des Streifens 14 ist unterhalb des Messers 15 eine pneumatische arbeitende Führungsvorrichtung 16a angeordnet, an deren parallel zur Transportrichtung orientierten Unterseite ein Unterdruck erzeugt wird, der den vorgeschobenen Streifen 14 an die Unterseite heranzieht. Der Unterdruck kann beispielsweise durch einen internen Druckluftkanal mit einer Venturidüse oder dergleichen erzeugt werden.

Eine beispielhafte Applikationseinheit 30, bei der gegenüber Fig. 1 der Einfachheit halber nur die obere Andruckbürste 17a weggelassen ist, ist in den Figuren 2 und 3 in perspektivischer Seitenansicht aus unterschiedlichen Blickrichtungen wiedergegeben. Die in Fig. 2, 3 dargestellte Applikationseinheit 30 ist an einem zentralen Tragprofil 18 montiert. An dem Tragprofil 18 sind auf gegenüberliegenden Seiten zwei parallele Montageplatten 19 und 20 befestigt. In den beiden Montageplatten 19, 20 ist eine Antriebswelle 25 drehbar gelagert, die am einen Ende, auf der Aussenseite der Montageplatte 20, drehfest ein Antriebsrad 24 trägt, dass für den Eingriff mit einem antreibenden Zahnriemen ausgelegt ist. Am anderen Ende, auf der Aussenseite der Montageplatte 19, trägt die Antriebswelle eine Transportrolle 26, die zusammen mit einer als Abschälrolle wirkenden Gegenrolle 27 die Vorschubeinheit 13 bildet. Transportrolle 26 und Gegenrolle 27 sind in ihrer Drehbewegung über ein Zahnradgetriebe so miteinander synchronisiert, dass sie die gleiche Drehrichtung aufweisen (siehe Drehpfeile in Fig. 1). Die beiden Rollen 26 und 27 sind jeweils aus voneinander beabstandeten Scheiben mit gerändelter Umfangsfläche aufgebaut, deren Durchmesser und Position entlang der Achse so gewählt ist, dass die beiden Rollen mit ihren Scheiben wechselseitig ineinandergreifen. Die Gegenrolle 27 schält dabei den an der Transportrolle 26 anliegenden Streifen von dieser Rolle ab. Durch den Aufbau aus einzelnen Scheiben und die Rändelung der Aussenflächen wird die Gefahr eines Anhaftens verhindert, wenn der Streifen 14 auf der den Rollen 26, 27 zugewandten Seite mit einer Haft- oder Klebeschicht versehen ist.

An der Montageplatte 19 ist aussen ein zweiteiliger Messerhalter 21 befestigt, in welchem ein Messer 15 eingespannt ist, und der auf seiner Oberseite die (vereinfacht als Block dargestellte) untere Andruckbürste 17b trägt. Der Messerhalter 21 weist an der Seite einen ersten Druckluftanschluss 22 auf, über den ein im unteren Teil integrierter, auf der Unterseite des Messerhalters 21 einen Unterdruck erzeugender Kanal mit Druckluft beaufschlagt werden kann. Ein zweiter Druckluftanschluss 23 führt Druckluft zur Luftdüse 16b, wo sie durch einen Düsenspalt austritt, um den Streifen 14 an der oberen Andruckbürste 1 7a und dem Messer 15 zur Anlage zu bringen. Die Luftdüse 16b ist mittels eines Düsenträgers 28 an der Aussenseite der Montageplatte 19 befestigt. Eine Verstellvorrichtung 29 zwischen Luftdüse 16 und Düsenträger 28 sorgt dafür, dass Höhe und Richtung der Luftdüse 16b eingestellt werden können. Die Schneidkante des Messers 15 ist in der Fig. 2 und 3 als gerade Kante dargestellt; sie kann aber auch z.B. sichelförmig gebogen sein, um das Abschneiden zu erleichtern.

Anstelle der beiden gleichsinnig rotierenden Rollen 26 und 27 gemäss Fig. 1 bzw. 2, über die der Streifen 14 abläuft, kann gemäss Fig. 4 auch ein Paar von gegenläufig rotierenden Rollen vorgesehen werden, zwischen denen der Streifen 14 transportiert wird. Auf der Unterseite des Messerhalters 21 ist dann ein Umlenkkeil 32 angeordnet, der den zwischen den Rollen heraustretenden Streifen 14 zur Führungsvorrichtung 16a hin umlenkt. Es ist aber auch denkbar, nur eine Transportrolle 26 vorzusehen, und zum Abschälen des Streifens 14 von dieser Rolle ein stationäres Abschälelement einzusetzen, das mit entsprechenden Fingern in die Lücken zwischen den Scheiben der Transportrolle 26 eingreift.

Der applizierte Streifen 14 beziehungsweise Streifenabschnitt 14a kann aus einem ein- oder mehrlagigen Papier und/oder Kunststofffilm oder einem Metall bestehen, die von der Materialbeschaffenheit, der Dicke und der Breite her an die zu erfüllende Aufgabe angepasst werden können. Der Streifen 14 kann mit Informationen bedruckt sein, die auf die Produktzusammenstellung 11 a,b abgestimmt sind. Der Streifen 14 kann auch mit Informationsträgern anderer Art wie zum Beispiel Magnetstreifen oder drahtlos auslesbaren Datenspeichern (z.B. RFIDs) versehen sein. Des Weiteren kann der Streifen 14 farbig codiert sein. Im einfachsten Fall ist der Streifen 14 unbeschichtet. Er kann aber auch auf mindestens einer Seite mit einer Haft- oder Klebeschicht versehen sein, die dann beim Applizieren der herangeführten Produktzusammenstellung 11a,b zugewandt ist. Auch ist es denkbar, beim Streifen 14 eine Faserverstärkung vorzusehen, um ihn besonders reissfest zu machen. Des Weiteren kann der Streifen 14 an den Rändern mit Einkerbungen versehen sein, um das spätere Auftrennen der angebrachten Streifenabschnitte 14a zu erleichtern. Schliesslich ist es auch denkbar, den Streifenabschnitt 14a nicht vom Streifen 14 abzuschneiden, sondern anderweitig abzutrennen, z.B. durch Einsatz eines an geeigneten Stellen quer perforierten Streifens 14. Im Rahmen der Erfindung können anstelle von streifenförmigen Elementen aber auch ganze Blätter zum Umfassen der Produktzusammenstellung verwendet werden.

Fig. 5 zeigt eine zu Fig. 4 vergleichbare Einzelelement-Applikationsvorrichtung 35, bei der einzelne, insbesondere selbstklebende, Etiketten 34 oder vergleichbare Einzelemente auf einem Trägerband 33 herangeführt werden. Im Bereich der Luftdüse 16b wird das Trägerband 33 scharf nach unten umgelenkt, so dass sich die Einzelelemente 34 praktisch selbsttätig vom Trägerband 33 ablösen bzw. abschälen und unter Einfluss des Luftstrahls aus der Luftdüse 16b in den Transportweg der Produktzusammenstellungen 1 1 a,b gestellt werden. Nach dem Ablösen der Etiketten bzw. Einzelelemente 34 kann das leere Trägerband 33 aufgewickelt werden, wie in Fig. 5 angedeutet ist.

Es versteht sich von selbst, dass die Einzelelemente bzw. Etiketten 34 bedruckt oder anderweitig mit optischer oder elektronischer Information (z.B. in Form von Strichcodes oder RFIDs) versehen sein können, um mit der jeweiligen Produktzusammenstellung an den Endverbraucher oder an den Überbringer der Produkte zu gelangen.

Fig. 5 a und b zeigen in der Draufsicht von oben zwei Ausführungsbeispiele für ein Etiketten 34 tragendes Trägerband 33, wobei die einzelnen Etiketten 34 mit einem beispielhaften Strichcode 38 und einer Text- oder Bildinformation 39 bedruckt oder anderweitig versehen sind. Zusätzlich können Schwächungsmittel, z.B. in Form von Kerben oder Zahnungen oder dgl., an den Etiketten 34 angeordnet sein, die ein späteres Zerteilen der Etiketten 34 erleichtern, um die von den Etiketten 34 zusammengehaltene Produktzusammenstellung zu vereinzeln. Im Fall der Fig. 5a, wo die Etiketten 34 in der Breite vom Rand des Trägerbandes 33 beabstandet sind, kann das Schwächungsmittel 36 auf Randbereiche der Etiketten 34 beschränkt sein. Im Fall der Fig. 5b ,wo die Etiketten 34 und das Trägerband 33 unmittelbar übereinander liegende Längsränder aufweisen, kann das Schwächungsmittel 37 durchgehend an den Rändern des Trägerbandes 33 und der Etiketten 34 ausgebildet sein, wodurch die Herstellung stark vereinfacht wird.

Es versteht sich von selbst, dass derartige Schwächungsmittel mit Vorteil auch bei einem Streifen 14 gemäss Fig. 1 eingesetzt werden können.

## Patentansprüche

1. Verfahren zum Anbringen wenigstens eines klebenden oder nicht klebenden Umfassungselements (14a, 34) an einer flächigen, mehrere Produkte, insbesondere Druckprodukte, umfassenden, Produktzusammenstellung (11a,b), bei welchem Verfahren ein Umfassungselement (14a, 34) vorbestimmter Länge bereitgestellt und anschliessend senkrecht zu einer ausgewählten Kante (31) der Produktzusammenstellung (11a,b) um die Kante (31) herum an der Produktzusammenstellung (11a, b) anliegend appliziert wird, **dadurch gekennzeichnet, dass** die Produktzusammenstellung (11a,b) mit der ausgewählten Kante (31) voran entlang einer Transportbahn (12), insbesondere mit der Fläche im Wesentlichen parallel zur Transportbahn (12), bewegt wird, dass das Umfassungselement (14a, 34) an einer vorgegebenen Stelle der Transportbahn (12) die Transportbahn (12) kreuzend und beidseitig der Transportbahn an zueinander beabstandeten Anschlagsmittel (15, 17a) an der vorgegebenen Stelle der Transportbahn (12) in Transportrichtung abgestützt bereitgehalten wird, und dass die Produktzusammenstellung (11 a,b) mit der ausgewählten Kante (31) an der vorgegebenen Stelle zwischen den Anschlagsmitteln vorbei bewegt wird und dabei mit der ausgewählten Kante (31) das bereit gehaltene Umfassungselement (14a, 34) mitnimmt.

2. Verfahren nach Anspruch 1, **dadurch gekennzeichnet, dass** das Umfassungselement als Streifenabschnitt (14a) ausgebildet ist, und dass der Streifenabschnitt (14a) beim Mitnehmen durch die Produktzusammenstellung (11a,b) von einem bereitgestellten Streifen (14) abgetrennt, insbesondere abgeschnitten, wird.

3. Verfahren nach Anspruch 2, **dadurch gekennzeichnet, dass** zum Abschneiden des Streifenabschnitts (14a) der bereitgestellte Streifen (14) von der an der vorgegebenen Stelle vorbeibewegten Produktzusammenstellung (11a,b) gegen ein Messer (15) gedrückt wird, wobei der Streifen (14) von oben oder unten entgegen der Transportrichtung an die Transportbahn (12) herangeführt wird, und dass das Messer (15) in einem Abstand oberhalb bzw. unterhalb der Transportbahn (12) angeordnet ist, wobei der Streifen (14) vorzugsweise kontinuierlich, insbesondere mit konstanter Geschwindigkeit, herangeführt wird.

4. Verfahren nach einem der Ansprüche 2 oder 3, **dadurch gekennzeichnet, dass** zum Abtrennen bzw. Abschneiden des Streifenabschnitts (14a) der bereitgestellte Streifen (14) durch ein Handhabungsmittel (16b) in die die Transportbahn (12) kreuzenden Stellung gebracht wird, wobei vorzugsweise als Handhabungsmittel ein entsprechend gerichteter Luftstrahl aus einer Luftdüse (16b) verwendet wird.

5. Verfahren nach Anspruch 1, **dadurch gekennzeichnet, dass** das Umfassungselement als Einzelelement, insbesondere selbstklebendes Etikett (34), ausgebildet ist, und dass das Einzelelement bzw. Etikett (34) zum Mitnehmen durch die Produktzusammenstellung (11a,b) von einem Trägerband (33) abgelöst bzw. abgeschält wird.

6. Verfahren nach Anspruch 5, **dadurch gekennzeichnet, dass** das Einzelelement bzw. Etikett (34) durch ein Handhabungsmittel, insbesondere durch einen entsprechend gerichteten Luftstrahl aus einer Luftdüse (16b) ausgerichtet wird.

7. Verfahren nach einem der Ansprüche 1- 6, **dadurch gekennzeichnet, dass** die Produktzusammenstellung (11a,b) mit dem mitgenommenen Umfassungselement bzw. Streifenabschnitt (14a) bzw. Einzelelement (34) durch ein Andruckmittel (17a,b) hindurch bewegt wird, welches die ausserhalb der Kante (31) liegenden Bereiche des Umfassungselements bzw. Streifenabschnitts (14a) bzw. Einzelelements (34) an die parallel zur Transportbahn (12) liegenden Seitenflächen der Produktzusammenstellung (11a,b) andrückt.

8. Verfahren nach einem der Ansprüche 1-7, **dadurch kennzeichnet, dass** das Umfassungselement bzw. der Streifen (14) bzw. Streifenabschnitt (14a) bzw. das Einzelelement (34) auf wenigstens einer Seite mit Haftmitteln, insbesondere einer Haftschicht, versehen ist und dass das Umfassungselement bzw. der Streifenabschnitt (14a) bzw. das Einzelelement (34) mit der mit den Haftmitteln bzw. der Haftschicht versehenen Seite der ankommenden Produktzusammenstellung (11a,b) zugewandt bereit gehalten wird.

9. Verfahren nach einem der Ansprüche 1-8, **dadurch gekennzeichnet, dass** ein Umfassungselement bzw. Streifen (14) und Streifenabschnitt (14a) bzw. Einzelelement (34) aus Papier oder einer Kunststofffolie oder einem Metall verwendet wird, wobei das Umfassungselement bzw. der Streifen (14) bzw. Streifenabschnitt (14a) bzw. das Einzelelement (34) vorzugsweise an den Längsseiten mit das Zerteilen bzw. Zerreissen erleichternden Schwächungsmitteln (36, 37) versehen ist.

10. Umfassungselement-Applikationsvorrichtung (10, 35) zur Durchführung des Verfahrens nach einem der Ansprüche 1-9 umfassend eine Transportvorrichtung (12) zum Transport der flächigen Produktzusammenstellungen (11a,b), welche eine durch eine Applikationseinheit (30) verlaufende Transportbahn definiert, wobei die Applikationseinheit (30) mit Mitteln (13, 15, 16, 17a) zum Bereithalten eines zu applizierenden Umfassungselements (14a, 34) an einer vorgegebenen Stelle der Transportbahn (12) in einer die Transportbahn (12) kreuzenden Position ausgestattet ist, **dadurch gekennzeichnet, dass** beidseitig der Transportbahn (12) mit Abstand zueinander Anschlagsmittel (15, 17a) vorgesehen sind, an welchen das zu applizierende Umfassungselement (14a, 34) an der vorgegebenen Stelle die Transportbahn (12) kreuzend anliegbar ist und sich in Transportrichtung derart abstützen kann, dass die auf der Transportbahn (12) transportierten Produktzusammenstellungen (11 a,b) unter Mitnahme der Umfassungselemente (14a, 34) an der vorgegebenen Stelle zwischen den Anschlagsmitteln (15, 17a) hindurch bewegbar sind.

11. Umfassungselement-Applikationsvorrichtung nach Anspruch 10, **dadurch gekennzeichnet, dass** die Umfassungselemente als Streifenabschnitte (14a) ausgebildet sind, und dass die Mittel (13, 15, 16, 17a) zum Bereithalten eines zu applizierenden Streifenabschnitts (14a) erste Mittel (13; 24-27) zum Bereitstellen eines Streifens (14) sowie zweite Mittel (15, 21) zum Abschneiden des zu applizierenden Streifenabschnitts (14a) von dem bereitgestellten Streifen (14) umfasst, wobei die ersten Mittel vorzugsweise eine Vorschubeinheit (13) mit wenigstens einer angetriebenen Rolle (26) umfassen, an welcher der Streifen (14) anliegt.

12. Umfassungselement-Applikationsvorrichtung nach Anspruch 11, **dadurch gekennzeichnet, dass** die zweiten Mittel ein mit Abstand parallel zur Transportbahn (12) liegendes, mit der Schneide gegen die Transportrichtung gerichtetes, Messer (15) umfassen.

13. Umfassungselement-Applikationsvorrichtung nach Anspruch 10, **dadurch gekennzeichnet, dass** die Umfassungselemente als Einzelelemente, insbesondere selbstklebende Etiketten (34), ausgebildet sind, und dass die Mittel zum Bereithalten eines zu applizierenden Einzelelements (34) erste Mittel (13; 24-27) zum Heranführen eines mit Einzelelementen versehenen Trägerbandes (33) sowie zweite Mittel zum Ablösen bzw. Abschälen des zu applizierenden Einzellelements (34) von dem Trägerband (33) umfassen.

14. Umfassungselement-Applikationsvorrichtung nach Anspruch 12 oder 13, **dadurch gekennzeichnet, dass** zum Aufrichten und Anlegen des Streifenabschnitts (14a) bzw. Einzelelements (34) an die Anschlagsmittel (15, 17a) eine Luftdüse (16b) vorgesehen ist.

15. Umfassungselement-Applikationsvorrichtung nach einem der Ansprüche 12-14, **dadurch gekennzeichnet, dass** in Transportrichtung hinter den Anschlagsmitteln Andruckmittel (17a,b) angeordnet sind, welche geeignet sind den mitgenommenen Streifenabschnitt (14a) bzw. das mitgenommene Einzelelement (34) an die parallel zur Transportbahn (12) liegenden Seitenflächen der Produktzusammenstellung (11a,b) anzudrücken.

16. Umfassungselement-Applikationsvorrichtung nach Anspruch 15, **dadurch gekennzeichnet, dass** die Andruckmittel eine sich parallel zur Transportbahn (12) erstreckende obere Andruckbürste (17a) und eine sich parallel zur Transportbahn (12) erstreckende untere Andruckbürste (17b) umfassen, wobei die obere Andruckbürste (17a) vorzugsweise lange, weiche Borsten aufweist, die beim Durchlaufen einer Produktzusammenstellung (11 a,b) in Bewegungsrichtung umgebogen werden und sich an die durchlaufende Produktzusammenstellung (11a,b) anschmiegen, und dass die untere Andruckbürste (1 7b) kurze, harte Borsten aufweist, deren Enden einen Abschnitt der durchgehenden Transportbahn (12) bilden.

## Claims

1. Method for applying at least one adhesive or non-adhesive enclosing element (14a, 34) to a sheet-like product assortment (11a,b) comprising multiple products, in particular printed products, in which method an enclosing element (14a, 34) of predetermined length is provided and then applied, perpendicular to a selected edge (31) of the product assortment (11a,b), around the edge (31) so that it fits closely against the product assortment (11a,b), **characterized in that** the product assortment (11a,b) is moved with the selected edge (31) at the front along a transportation path (12), in particular with the surface essentially parallel to the transportation path (12), **in that** the enclosing element (14a, 34) is held ready for use at a predetermined point of the transportation path (12) so that it crosses the transportation path (12) and on both sides of the transportation path on mutually spaced-apart stop means (15, 17a) at the predetermined point of the transportation path (12), supported in the direction of transportation, and **in that** the product assortment (11a,b) is moved past the predetermined point between the stop means with the selected edge (31), and thus carries along the enclosing element (14a, 34) held ready for use with the selected edge (31).

2. Method according to Claim 1, **characterized in that** the enclosing element takes the form of a piece of strip (14a), and **in that** the piece of strip (14a) is separated from a provided strip (14), in particular cut off from it, when it is carried along by the product assortment (11a,b).

3. Method according to Claim 2, **characterized in that**, in order to cut off the piece of strip (14a), the provided strip (14) is pressed against a blade (15) by the product assortment (11a,b) as it is moved past the predetermined point, wherein the strip (14) is advanced toward the transportation path (12) from above or below, counter to the transportation direction, and **in that** the blade (15) is arranged at a distance from the transportation path (12), above or below it, wherein the strip (14) is preferably advanced continuously, in particular at a constant speed.

4. Method according to one of Claims 2 and 3, **characterized in that**, in order to separate or cut off the piece of strip (14a), the provided strip (14) is brought into the position in which it crosses the transportation path (12) by a handling means (16b) wherein, preferably an appropriately directed jet of air from an air nozzle (16b) is used as a handling means.

5. Method according to Claim 1, **characterized in that** the enclosing element takes the form of an individual element, in particular a self-adhesive label (34), and **in that** the individual element or label (34) is removed or peeled off from a carrier tape (33) in order to be carried along by the product assortment (11a,b).

6. Method according to Claim 5, **characterized in that** the individual element or label (34) is oriented by a handling means, in particular by an appropriately directed jet of air from an air nozzle (16b).

7. Method according to one of Claims 1-6, **characterized in that** the product assortment (11a,b) with the carried-along enclosing element respectively piece of strip (14a) respectively individual element (34) is moved through a pressure means (17a,b) that presses those regions of the enclosing element respectively piece of strip (14a) respectively individual element (34) that are situated outside the edge (31) against the side faces of the product assortment (11a,b) that are situated parallel to the transportation path (12).

8. Method according to one of Claims 1-7, **characterized in that** the enclosing element respectively the strip (14) respectively piece of strip (14a) respectively the individual element (34) is provided on at least one side with adhesive means, in particular an adhesive layer, and **in that** the enclosing element respectively the piece of strip (14a) respectively the individual element (34) is held ready for use with the side provided with the adhesive means respectively the adhesive layer facing the oncoming product assortment (11a,b).

9. Method according to one of Claims 1-8, **characterized in that** an enclosing element respectively strip (14) and piece of strip (14a) respectively individual element (34) is used that is made from paper, a plastic film or metal, wherein the enclosing element respectively strip (14) respectively piece of strip (14a) respectively the individual element (34) is preferably provided on the long sides with weakening means (36, 37) that make it easier to split or rip.

10. Enclosing element application device (10, 35) for performing the method according to one of Claims 1-9, comprising a transportation device (12) for transporting the sheet-like product assortments (11a,b) which defines a transportation path running through the application unit (30), wherein the application unit (30) is equipped with means (13, 15, 16, 17a) for holding an enclosing element (14a, 34) to be applied ready for use at a predetermined point of the transportation path (12) in a position where it crosses the transportation path (12), **characterized in that** stop means (15, 17a) are provided, spaced apart on both sides of the transportation path (12), against which the enclosing element (14a, 34) to be applied can be laid, across the transportation path (12) at the predetermined point, and can be supported in the direction of transportation in such a way that the product assortments (11a,b) transported on the transportation path (12) can be moved at the predetermined point between the stop means (15, 17a), carrying the enclosing elements (14a, 34) along with them.

11. Enclosing element application device according to Claim 10, **characterized in that** the enclosing elements take the form of pieces of strip (14a), and **in that** the means (13, 15, 16, 17a) for holding a piece of strip (14a) to be applied ready for use comprise first means (13; 24-27) for holding a strip (14) ready for use and second means (15, 21) for cutting off the piece of strip (14a) to be applied from the provided strip (14), wherein the first means preferably comprise a feed unit (13) with at least one driven roller (26) against which the strip (14) lies.

12. Enclosing element application device according to Claim 11, **characterized in that** the second means comprise a blade (15) that is situated at a distance from and parallel to the transportation path (12) and has its cutting edge pointing in the opposite direction to the direction of transportation.

13. Enclosing element application device according to Claim 10, **characterized in that** the enclosing elements take the form of individual elements, in particular self-adhesive labels (34), and **in that** the means for holding an individual element (34) to be applied ready for use comprise first means (13; 24-27) for advancing a carrier tape (33) provided with individual elements, and second means for removing or peeling off the individual element (34) to be applied from the carrier tape (33).

14. Enclosing element application device according to Claim 12 or 13, **characterized in that** an air nozzle (16b) is provided for aligning and applying the piece of strip (14a) or individual element (34) against the stop means (15, 17a).

15. Enclosing element application device according to one of Claims 12-14, **characterized in that** pressure means (17a,b), which are suitable to press the carried-along piece of strip (14a) or the carried-along individual element (34) against the side faces of the product assortment (11a,b) that are situated parallel to the transportation path (12), are arranged behind the stop means in the direction of transportation.

16. Enclosing element application device according to Claim 15, **characterized in that** the pressure means comprise an upper pressure brush (17a) extending parallel to the transportation path (12), and a lower pressure brush (17b) extending parallel to the transportation path (12), wherein the upper pressure brush (17a) preferably has long, soft bristles that are bent when a product assortment (11a,b) passes through in the direction of movement and cling to the product assortment (11a,b) as it passes through, and **in that** the lower pressure brush (17b) has short, hard bristles, the ends of which form a portion of the continuous transportation path (12).

## Revendications

1. Procédé d'application d'au moins un élément adhésif ou non adhésif d'enveloppement (14a, 34) sur une collection plate (11a, b) de produits contenant plusieurs produits, en particulier des produits d'imprimerie, au cours duquel procédé un élément d'enveloppement (14a, 4) d'une longueur prédéterminée étant préparé et ensuite appliqué à plat sur la collection (11a, b) de produits autour d'un bord sélectionné (31) de la collection (11a, b) de produits, perpendiculairement à ce bord (31),
**caractérisé en ce que**
la collection (11a, b) de produits est déplacée le long d'une piste de transport (12) avec le bord (31) sélectionné en avant et en particulier avec la surface essentiellement parallèle à la piste de transport (12),
**en ce que** l'élément d'enveloppement (14a, 34) est préparé en un emplacement prédéterminé de la piste de transport (12), croise la piste de transport (12) et est soutenu dans la direction de transport des deux côtés de la piste de transport sur des moyens de butée (15, 17a) maintenus à distance mutuelle à l'emplacement prédéterminé de la piste de transport (12) et
**en ce que** la collection (11a, b) de produits est déplacée avec son bord sélectionné (31) à l'emplacement prédéterminé en passant entre les moyens de butée et entraînant ainsi par le bord sélectionné (31) l'élément d'enveloppement (14a, 34) qui a été préparé.

2. Procédé selon la revendication 1, **caractérisé en ce que** l'élément d'enveloppement est configuré comme section de bande (14a) et **en ce que** lors de son entraînement par la collection (11a, b) de produits, la section de bande (14a) est séparée et en particulier découpée d'une bande (14) qui a été préparée.

3. Procédé selon la revendication 2, **caractérisé en ce que** pour découper la section de bande (14a), la bande (14) préparée est repoussée contre un couteau (15) par la collection (11a, b) de produits passant à l'emplacement prédéterminé, la bande (14) étant amenée par le haut ou par le bas contre la piste de transport (12) dans la direction opposée à la direction de transport, et **en ce que** le couteau (15) est disposé à distance au-dessus ou en dessous de la piste de transport (12), la bande (14) étant amenée de préférence en continu et en particulier à une vitesse constante.

4. Procédé selon l'une des revendications 2 ou 3, **caractérisé en ce que** pour la séparation ou la découpe de la section de bande (14a), la bande (14) préparée est amenée par un moyen de manipulation (16b) en la position croisant la piste de transport (12), un jet d'air provenant d'une tuyère (16b) à air et orienté de manière appropriée étant de préférence utilisé comme moyen de manipulation.

5. Procédé selon la revendication 1, **caractérisé en ce que** l'élément d'enveloppement est configuré comme élément séparé, en particulier comme étiquette autocollante (34), et **en ce que** l'élément séparé ou étiquette (34) est détaché(e) ou décollé(e) d'un ruban de support (33) pour être emporté(e) par la collection (11a, b) de produits.

6. Procédé selon la revendication 5, **caractérisé en ce que** l'élément séparé ou étiquette (34) est orienté par un moyen de manipulation, en particulier par un jet d'air provenant d'une tuyère (16b) à air et orienté de manière appropriée.

7. Procédé selon l'une des revendications 1 à 6, **caractérisé en ce que** la collection (11a, b) de produits est déplacée à travers un moyen de poussée (17a, b) avec l'élément d'enveloppement entraîné, la section de bande (14a) ou l'élément séparé (34), le moyen de poussée repoussant sur les surfaces latérales de la collection (11a, b) de produits situées parallèlement à la piste de transport (12) les parties de l'élément d'enveloppement, de la section de bande (14a) ou de l'élément séparé (34) situées à l'extérieur du bord (31).

8. Procédé selon l'une des revendications 1 à 7, **caractérisé en ce que** l'élément d'enveloppement, la bande (14), la section de bande (14a) ou l'élément séparé (34) sont dotés de moyens adhésifs et en particulier d'une couche adhésive sur au moins un côté et **en ce que** l'élément d'enveloppement, la section de bande (14a) ou l'élément séparé (34) sont préparés avec le côté doté des moyens adhésifs ou de la couche adhésive tourné vers la collection (11a, b) de produits arrivant.

9. Procédé selon l'une des revendications 1 à 8, **caractérisé en ce qu'**il utilise un élément d'enveloppement ou une bande (14) et une section de bande (14a) ou un élément séparé (34) en papier, en film de matière synthétique ou en métal, l'élément d'enveloppement, la bande (14), la section de bande (14a) ou l'élément séparé (34) étant dotés de préférence sur leurs côtés longitudinaux de moyens (36, 37) d'affaiblissement qui facilitent la découpe ou la déchirure.

10. Ensemble (10, 35) d'application d'un élément d'enveloppement conçu pour mettre en oeuvre le procédé selon l'une des revendications 1 à 9 comprenant un ensemble de transport (12) pour le transport des collections plates (11a, b) de produits et qui définit une piste de transport s'étendant à travers une unité d'application (30), l'unité d'application (30) étant dotée de moyens (13, 15, 16, 17a) de préparation d'un élément d'enveloppement (14a, 34) à appliquer en un emplacement prédéterminé de la piste de transport (12) en une position qui croise la piste de transport (12), **caractérisé en ce que**
des moyens de butée (15, 17a) maintenus à distance mutuelle, sur lesquels l'élément d'enveloppement (14a, 34) à appliquer peut être placé à l'emplacement prédéterminé en croisant la piste de transport (12) et peut s'appuyer dans la direction de transport de telle sorte que les collections (11a, b) de produits transportés sur la piste de transport (12) peuvent être déplacées entre les moyens de butée (15, 17a) à l'emplacement prédéterminé en entraînant les éléments d'enveloppement (14a, 34), sont prévus des deux côtés de la piste de transport (12).

11. Ensemble d'application d'un élément d'enveloppement selon la revendication 10, **caractérisé en ce que** les éléments d'enveloppement sont configurés comme sections de bande (14a), **en ce que** les moyens (13, 15, 16, 17a) de préparation d'une section de bande (14a) à appliquer comprennent des premiers moyens (13; 24-27) qui préparent une bande (14) ainsi que de deuxièmes moyens (15, 21) qui découpent de la bande (14) préparée la section de bande (14a) à appliquer, les premiers moyens comprenant de préférence une unité d'avancement (13) qui présente au moins un rouleau entraîné (26) sur lequel repose la bande (14).

12. Ensemble d'application d'un élément d'enveloppement selon la revendication 11, **caractérisé en ce que** les deuxièmes moyens comprennent un couteau (15) situé parallèlement à la piste de transport (12) et à distance de cette dernière et dont la lame est orientée dans le sens opposé à la direction de transport.

13. Ensemble d'application d'un élément d'enveloppement selon la revendication 10, **caractérisé en ce que** les éléments d'enveloppement sont configurés comme éléments séparés et en particulier comme étiquettes autocollantes (34), et **en ce que** les moyens de préparation d'un élément séparé (34) à appliquer présentent des premiers moyens (13; 24-27) qui amènent un ruban de support (33) doté d'éléments séparés ainsi que des deuxièmes moyens pour détacher ou décoller du ruban de support (33) l'élément séparé (34) à appliquer.

14. Ensemble d'application d'un élément d'enveloppement selon les revendications 12 ou 13, **caractérisé en ce qu'**une tuyère (16b) à air est prévue pour orienter et appliquer la section de bande (14a) ou l'élément séparé (34) contre les moyens de butée (15, 17a).

15. Ensemble d'application d'un élément d'enveloppement selon l'une des revendications 12 à 14, **caractérisé en ce que** des moyens de poussée (17a, b) qui conviennent pour repousser la section de bande (14a) entraînée ou l'élément séparé (34) entraîné contre les surfaces latérales de la collection (11a, b) de produits situées parallèlement à la piste de transport (12) sont disposés en aval des moyens de butée dans la direction de transport.

16. Ensemble d'application d'un élément d'enveloppement selon la revendication 15, **caractérisé en ce que** les moyens de poussée comprennent une brosse supérieure de poussée (17a) qui s'étend parallèlement à la piste de transport (12) et une brosse inférieure de poussée (17b) qui s'étend parallèlement à la piste de transport (12), la brosse supérieure de poussée (17a) présentant des brosses douces, de préférence allongées, qui sont fléchies dans la direction de déplacement lors du passage d'une collection (11a, b) de produits et qui épousent la collection (11a, b) de produits qui les traverse et **en ce que** la brosse inférieure de poussée (17b) présente des brosses dures et courtes dont les extrémités forment une partie de la piste de transport (12) continue.
